# EUROPÄISCHE PATENTSCHRIFT

(11) **EP 1 169 569 B1**
(45) Veröffentlichungstag und Bekanntmachung des Hinweises auf die Patenterteilung: **20.04.2005**
(21) Anmeldenummer: 01911355.4
(22) Anmeldetag: 17.01.2001
(51) Int. Cl.: F02N 11/08

(54) **SCHALTUNGSANORDNUNG FÜR EINEN STARTER EINES KRAFTFAHRZEUG-VERBRENNUNGSMOTORS**
CIRCUIT CONFIGURATION FOR THE STARTER OF AN AUTOMOTIVE INTERNAL COMBUSTION ENGINE
CIRCUIT DESTINE AU DEMARREUR D'UN MOTEUR A COMBUSTION INTERNE D'UN VEHICULE

(30) Priorität: 10.02.2000 DE 10005778
(43) Veröffentlichungstag der Anmeldung: 09.01.2002
(73) Patentinhaber: ROBERT BOSCH GMBH, 70442 Stuttgart (DE)
(72) Erfinder: THEISEN, Johannes, 71636 Ludwigsburg (DE); GRUENEWALD, Martin, 74336 Brackenheim (DE)
(86) Internationale Anmeldenummer: PCT/DE2001/000173
(87) Internationale Veröffentlichungsnummer: WO 2001/059294

(56) Entgegenhaltungen:
- DE-A- 19 811 176
- US-A- 4 862 010
- PATENT ABSTRACTS OF JAPAN vol. 1995, no. 06, 31. Juli 1995 (1995-07-31) & JP 07 063114 A (YAMAHA MOTOR CO LTD), 7. März 1995 (1995-03-07)

## Beschreibung

### Stand der Technik

Die Efindung geht aus von einer Schaltungsanordnung zur Steuerung eines Startrelais eines Starters für einen Kraftfahrzeug-Verbrennungsmotor nach der Gattung des Hauptanspruchs. Aus der DE 198 11 176 A1 ist schon eine Anordung und ein Verfahren bekannt, bei dem ein Rechner (Steuerung) den Starterstrom für das Andrehen des Starters nach dem Schließen der Kontakte eines Startrelais steuert (Zweistufenverfahren). Der Rechner steuert dabei die Spannung und/oder den Strom bzw. die Einschaltzeit für den Starter solange, bis der Verbrennungsmotor angesprungen ist. Liegt jedoch ein Störungsfall des Rechners vor, der insbesondere bei einer alten und schwachen Batterie, beispielsweise auch bei tiefen Temperaturen auftreten kann, dann führt dies zwangsläufig zum Abfall des Startrelais und damit zur unerwünschten Unterbrechung des Startvorganges. Der Verbrennungsmotor kann dann nicht mehr anspringen.

### Vorteile der Erfindung

Die erfindungsgemäße Schaltungsanordnung zur Steuerung des Startrelais mit den kennzeichnenden Merkmalen des Hauptanspruchs hat demgegenüber den Vorteil, daß der Anlaßvorgang für den Verbrennungsmotor auch dann fortgesetzt werden kann, wenn ein zeitlich begrenzter Spannungsabfall am Startrelais auftritt. Das hat den Vorteil, daß auch bei einer schwachen Batterie, sofern noch genügend Energie zum Durchdrehen des Verbrennungsmotors zur Verfügung steht, dieser anspringen kann. Ein Werkstattbesuch kann zumindest verzögert werden.

Durch die in den abhängigen Ansprüchen aufgeführten Maßnahmen sind vorteilhafte Weiterbildungen und Verbesserungen der im Hauptanspruch angegebenen Schaltungsanordnung möglich. Besonders vorteilhaft ist, daß beim Auftreten eines Spannungseinbruchs die Speicherschaltung mit dem Flip-Flop den momentanen logischen Schaltzustand des Startrelais einfriert. Denn ein Spannungseinbruch kann dazu führen, daß der steuernde Rechner nicht mehr ausrechend mit Energie versorgt werden kann. In diesem Fall schaltet sich der Rechner in den Reset-Modus, um Fehlsteuerungen zu vermeiden. Erst wenn die Unterspannung beseitigt und der Rechner wieder die volle Kontrolle nach dem Spannungseinbruch übernommen hat, schaltet er wieder die Verriegelungsschaltung inaktiv und kann somit den normalen Steuermodus für den Betrieb des Startrelais fortsetzen.

Die Verriegelungsschaltung ist vorteilhaft so ausgebildet, das sie auch bei solchen niedrigen Spannungen, bei denen der Steuernde Rechner nicht mehr betrieben werden kann, einwandfrei funktioniert. Auf diese Weise können beispielsweise Spannungseinbrüche beispielsweise bis ca 4 Volt zeitlich unbegrenzt überbrückt werden. Durch Pufferung der Versorgungsspannung beispielsweise mit Elektrolytkondensatoren können kurzzeitige Spannungseinbrüche, z. B 100 ms und länger, auch bis 0 Volt überbrückt werden, wobei die Zeitdauer durch die einsprechende Dimensionierung bestimmt wird.

### Zeichnung

Ein Ausführungsbeispiel der Erfindung ist in der Zeichnung dargestellt und in der nachfolgenden Beschreibung näher erläutert. Die Figur zeigt ein Blockschaltbild eines Ausführungsbeispiels der Erfindung.

### Beschreibung

Die Figur zeigt einen Rechner 19, der über einen Ausgang STEN mit einem Steuereingang einer Verriegelungsschaltung 1 verbunden ist. Desweiteren ist der Rechner 19 über einen Reset-IN - Eingang und einem weiteren Ausgang Reset-OUT mit der Verriegelungsschaltung 1 verbunden.

Um die Übersicht zu gewähren, sind nur die Schaltungsblöcke dargestellt, die im einzelnen die wesentlichen Funktionen wiedergeben.

Ergänzend wird noch darauf hingewiesen, daß zur Aufrechterhaltung der Funktion der Verriegelungsschaltung während des Spannungseinbruchs eine Spannungsaufbereitung 21 vorgesehen ist, die eingangsseitig direkt mit der Batterie 20 verbunden ist. Ihr Steuereingang ist mit der Klemme Reset-IN verbunden, über die sie bei Unterspannung ein entsprechendes Signal erhält. Sie erhält dann über ihre Ausgangsleitung, die mit einem Elektrolyt-Kondensator C gepuffert ist, die Standby-Versorgung für die Verriegelungsschaltung 1 und gegebenenfalls den Rechner 19 aufrecht.

Die Verriegelungsschaltung 1 weist ein erstes NAND-Gatter 12 und ein zweites NAND-Gatter 13 auf. Der Steuereingang STEN ist mit einem Eingang des ersten NAND-Gatters 12 verbunden, während der zweite Eingang zusammen mit einer Reset-Leitung auf einen ersten Eingang des zweiten NAND-Gatters 13 geführt ist. Die Reset-Leitung wird dabei von einem AND-Gatter 10 gespeist, dessen beide Eingänge (Reset-IN und Reset-OUT) mit dem Rechner 19 verbunden sind. Desweiteren ist der Steuereingang STEN mit den beiden Eingängen eines als Inverter betrieben dritten NAND-Gatters 11 verbunden, dessen Ausgang auf den zweiten Eingang des zweiten NAND-Gatters 13 geführt ist. Zur Initialisierung ist noch der Steuereingang STEN über einen Widerstand R auf Masse gelegt.

Der Verriegelungsschaltung 1 nachgeschaltet ist eine Speicherschaltung 2, die im wesentlichen ein Flip-Flop bestehend aus den beiden NAND-Gattern 14 und 15 sowie aus der RC-Schaltung mit dem Widerstand 17 und dem Kondensator 18 und einem Koppelwiderstand 16 aufweist. Der Koppelwiderstand 16 ist an den invertierenden Ausgang des zweiten NAND-Gatters 13 angeschlossen und führt dessen Signal über einen Eingang des NAND-Gatters 14. Der Widerstand 17 sowie der Kondensator 18 sind diesem Eingang gegen Masse parallel geschaltet. Der invertierende Ausgang des ersten NAND-Gatters 12 ist dagegen auf einen Eingang des NAND-Gatters 15 geschaltet, während die zwei freien Eingänge der beiden NAND-Gatter 14, 15 auf die entsprechenden Ausgänge kreuzweise geschaltet sind. Der Ausgang des NAND-Gatters 15 ist auf den Steuereingang einer Endstufe 3 geschaltet und steuert über deren Ausgang das Startrelais 4, das wiederum über nicht dargestellte Kontakte einerseits den Hauptstromkreis zum Starter schließt und andererseits das Antriebsritzel in das Schwungrad des Verbrennungsmotors einkoppelt. Das Startrelais 4 ist zu diesem Zweck mit dem Pluspol einer Batterie 20 verbunden.

Im folgenden wird die Funktionsweise dieser Anordnung näher erläutert.

Im normalen Betriebsmodus, wenn die volle Batteriespannung der Batterie 20 zur Verfügung steht, steuert der Rechner 19 über den Steuereingang STEN der Verriegelungsschaltung 1 und die Speicherschaltung 2 die Endstufe 3 derart, daß das Startrelais 4 mit Strom versorgt wird und den Einrückmagnet des Starters betätigt und somit den Hauptstromkreis für die Betätigung des Starters schließt. Bricht beispielsweise nach dem Anschalten des Hauptstromkreises für den Starter die Batteriespannung zusammen, dann geht infolge der Unterspannung der Rechner 19 automatisch in einen Reset-Modus. Die Unterspannung kann für einen gewissen Zeitraum auftreten, weil beispielsweise die Batterie zu schwach geladen oder eine zu geringe Kapazität bei großer Kälte aufweist. In diesem Fall speichert die zwischengeschaltete Logik mit der Verriegelungsschaltung 1 und der Speicherschaltung 2 den momentanen Zustand an dem Steuereingang STEN. Dieser am Steuereingang STEN anstehende Spannungspegel wird mit dem Flip-Flop 14, 15 derart gespeichert, daß die Endstufe 3 weiterhin über den Steuereingang angesteuert bleibt. Das Startrelais 4 behält somit seinen aktuellen Zustand bei. Die Verriegelung wird erst wieder aufgehoben, wenn die Batteriespannung wieder ansteht und der Rechner 19 die Kontrolle über die Ansteuerung des Startrelais 4 übernommen hat. Nach seiner Initialisierung legt er an den Steuereingang STEN wieder den Sollzustand an. Erst danach nimmt der Rechner 19 das Signal Reset-OUT zurück, sodaß nun die Endstufe 3 wieder direkt über den Steuereingang STEN angesteuert wird. Der Eingang Reset-IN ist das Signal, das bei Unterspannung den Rechner 19 in den Reset-Zustand bringt. Über diese Leitung erkennt also der Rechner 19, daß eine Unterspannung vorliegt, und schaltet sich zum Schutz gegen Fehlfunktionen in den Reset-Modus.

Mit dem Signal Reset-OUT meldet der Rechner, daß er sich im Reset-Zustand befindet. Dieses Signal wird aktiv aufgrund eines entsprechenden Programmes durch den Rechner zurückgenommen. Damit ist sichergestellt, daß der Steuereingang STEN in den gewünschten Zustand gebracht wird, bevor das Signal an den Ausgang Reset-OUT zurückgenommen wird. Dadurch wird vorteilhaft eine zwischenzeitliche Unterbrechung der Ansteuerung für das Startrelais 4 unterbunden.

Mit der RC-Beschaltung wird sichergestellt, daß die Speicherschaltung nach einem Neuanschluß der Batterie oder einem Wechsel der Batterie in einer Werkstatt (power fail) das Relais in einen inaktiven Zustand gesetzt wird.

Die Dimensionierung der Schaltung ist derart ausgelegt, daß beispielsweise Unterspannungen bis zu 0 Volt und über einer Zeitspanne von ca. 100 ms oder länger überbrückt werden können. Mit diesen Bedingungen können vorgegebene, übliche Prüfzyklen erfolgreich absolviert werden. Natürlich sind bei einer anders ausgelegten Dimensionierung auch andere Spannungseinbrüche überbrückbar.

## Patentansprüche

1. Schaltungsanordnung zur Steuerung eines Startrelais eines Starters für einen Kraftfahrzeug-Verbrennungsmotor, mit einer Batterie (20), die mit dem Startrelais (4) elektrisch verbunden ist und mit einem Rechner (19), der im Steuerkreis des Startrelais (4) angeordnet ist, **dadurch gekennzeichnet, daß** zwischen dem Rechner (19) und dem Startrelais (4) eine Speicherschaltung (2) angeordnet ist, die während einer zeitlich begrenzten Unterspannung der Batterie (20) zur Aufrechterhaltung des vorhandenen Steuersignales (STEN) für das Startrelais (4) ausgebildet ist.

2. Schaltungsanordnung nach Anspruch 1, **dadurch gekennzeichnet, daß** die Speicherschaltung (2) ein Flip-Flop (14, 15) aufweist.

3. Schaltungsanordnung nach Anspruch 2, **dadurch gekennzeichnet, daß** das Flip-Flop (14, 15) mittels einer RC-Schaltung (17, 18) derart setzbar ist, daß das Startrelais (4) beim Wiederanlegen der Batteriespannung, insbesondere nach einem 'power fail' in den inaktiven Zustand gesetzt wird.

4. Schaltungsanordnung nach einem der vorhergehenden Ansprüche, **dadurch gekennzeichnet, daß** zwischen dem Rechner (19) und der Speicherschaltung (2) eine Verriegelungsschaltung (1) angeordnet ist.

5. Schaltungsanordnung nach Anspruch 4, **dadurch gekennzeichnet, daß** die Verriegelungsschaltung (1) den momentanen logischen Zustand an einem Steuereingang (STEN) erfaßt und diesen mit Hilfe der Speicherschaltung (2) speichert.

6. Schaltungsanordnung nach Anspruch 4 oder 5, **dadurch gekennzeichnet, daß** die Verriegelungsschaltung (1) ausgebildet ist, die Ansteuerung für das Startrelais (4) aufrecht zu erhalten, wenn sich der Rechner (19) in einem Reset-Modus befindet.

7. Schaltungsanordnung nach einem der Ansprüche 4 bis 6, **dadurch gekennzeichnet, daß** der Rechner (19) die Verriegelungsschaltung (1) inaktiv schaltet, wenn die Unterspannung der Batterie (20) beendet ist.

8. Schaltungsanordnung nach einem der vorhergehenden Ansprüche, **dadurch gekennzeichnet, daß** der Rechner (19) ein Programm aufweist, mit dem die Verriegelungsschaltung (1) und/oder die Speicherschaltung (2) steuerbar sind.

9. Schaltungsanordnung nach einem der vorhergehenden Ansprüche, **dadurch gekennzeichnet, daß** die Verriegelungs- und Speicherschaltung (1, 2) einen Spannungseinbruch bis ca. 0 Volt überbrücken.

10. Schaltungsanordnung nach Anspruch 9, **dadurch gekennzeichnet, daß** Spannungen bis ca. 4 V zeitlich unbegrenzt und Spannungen unter 4 V zeitlich begrenzt überbrückbar sind.

## Claims

1. Circuit arrangement for controlling a starting relay of a starter for an internal combustion engine of a motor vehicle, having a battery (20), which is electrically connected to the starting relay (4), and having a computer (19) which is arranged in the control circuit of the starting relay (4), **characterized in that** a memory circuit (2) is arranged between the computer (19) and the starting relay (4) and is designed to maintain the existing control signal (STEN) for the starting relay (4) during a chronologically limited undervoltage of the battery (20).

2. Circuit arrangement according to Claim 1, **characterized in that** the memory circuit (2) has a flip-flop (14, 15).

3. Circuit arrangement according to Claim 2, **characterized in that** the flip-flop (14, 15) can be set by means of an RC circuit (17, 18) such that the starting relay (4) is set to the inactive state when the battery voltage is reapplied, in particular following a power failure.

4. Circuit arrangement according to one of the preceding claims, **characterized in that** a latching circuit (1) is arranged between the computer (19) and the memory circuit (2).

5. Circuit arrangement according to Claim 4, **characterized in that** the latching circuit (1) detects the current logic state at a control input (STEN) and stores this state with the aid of the memory circuit (2).

6. Circuit arrangement according to Claim 4 or 5, **characterized in that** the latching circuit (1) is designed to maintain activation for the starting relay (4) when the computer (19) is in a reset mode.

7. Circuit arrangement according to one of Claims 4 to 6, **characterized in that** the computer (19) deactivates the latching circuit (1) when the undervoltage of the battery (20) ends.

8. Circuit arrangement according to one of the preceding claims, **characterized in that** the computer (19) has a program by means of which the latching circuit (1) and/or the memory circuit (2) can be controlled.

9. Circuit arrangement according to one of the preceding claims, **characterized in that** the latching and memory circuits (1, 2) bridge a voltage dip up to approximately 0 volts.

10. Circuit arrangement according to Claim 9, **characterized in that** voltages up to approximately 4 V can be bridged without a time limit and voltages below 4 V can be bridged with a time limit.

## Revendications

1. Circuit pour commander un relais de démarrage dans un démarreur destiné à un moteur à combustion interne de véhicule automobile, comportant une batterie (20) reliée électriquement au relais de démarrage (4) et un calculateur (19) placé dans le circuit de commande du relais de démarrage (4),
**caractérisé en ce qu'**
on place entre le calculateur (19) et le relais de démarrage (4) un circuit de mémoire (2) qui, pendant que la batterie (20) est soumise à une sous-tension limitée dans le temps, sert à maintenir le signal de commande (STEN) existant destiné au relais de démarrage (4).

2. Circuit selon la revendication 1,
**caractérisé en ce que**
le circuit de mémoire (2) présente un basculeur bistable Flip-Flop (14, 15).

3. Circuit selon la revendication 2,
**caractérisé en ce que**
le basculeur bistable (14, 15) peut être réglé à l'aide d'un circuit RC (17, 18) de telle manière que le relais de démarrage (4) passe à l'état inactif lorsque la tension de la batterie est de nouveau appliquée, en particulier après une coupure d'alimentation.

4. Circuit selon l'une des revendications précédentes,
**caractérisé en ce qu'**
un circuit de verrouillage (1) est placé entre le calculateur (19) et le circuit de mémoire (2).

5. Circuit selon la revendication 4,
**caractérisé en ce que**
le circuit de verrouillage (1) détecte l'état logique momentané sur une entrée de commande (STEN) et la mémorise à l'aide du circuit de mémoire (2).

6. Circuit selon la revendication 4 ou 5,
**caractérisé en ce que**
le circuit de verrouillage (1) est conçu pour maintenir l'excitation destinée au relais de démarrage (4) lorsque le calculateur (19) est en mode de réinitialisation.

7. Circuit selon l'une des revendications 4 à 6,
**caractérisé en ce que**
le calculateur (19) rend le circuit de verrouillage (1) inactif lorsque la batterie (20) n'est plus soumise à la sous-tension.

8. Circuit selon l'une des revendications précédentes,
**caractérisé en ce que**
le calculateur (19) a un programme à l'aide duquel on peut commander le circuit de verrouillage (1) et/ou le circuit de mémoire (2).

9. Circuit selon l'une des revendications précédentes,
**caractérisé en ce que**
le circuit de verrouillage et le circuit de mémoire (1, 2) court-circuitent une chute de tension qui peut atteindre 0 volt.

10. Circuit selon la revendication 9,
**caractérisé en ce que**
les tensions sont court-circuitées sans limitation dans le temps jusqu'à environ 4 V et en étant limitées dans le temps en-dessous de 4 V.
